# FASCICULE DE BREVET EUROPEEN

(11) **EP 0 914 584 B1**
(45) Date de publication et mention de la délivrance du brevet: **02.05.2002**
(21) Numéro de dépôt: 97935636.7
(22) Date de dépôt: 25.07.1997
(51) Int. Cl.: F25J 3/04

(54) **PROCEDE ET INSTALLATION DE PRODUCTION D'UN GAZ DE L'AIR A DEBIT VARIABLE**
VERFAHREN UND EINRICHTUNG ZUR HERSTELLUNG EINES LUFTGASES MIT VARIABLEN MENGEN
METHOD AND PLANT FOR PRODUCING AN AIR GAS WITH A VARIABLE FLOW RATE

(30) Priorité: 25.07.1996 FR 9609376
(43) Date de publication de la demande: 12.05.1999
(73) Titulaire: L'air Liquide, S.A. à Directoire et Conseil de Surveillance pour l'Etude et l'Exploitation des Procédés Georges Claude, 75321 Paris Cedex 07 (FR)
(72) Inventeur: DARREDEAU, Bernard, F-78500 Sartrouville (FR); GUILLARD, Alain, F-75016 Paris (FR)
(86) Numéro de dépôt international: FR9701401
(87) Numéro de publication internationale: WO9804877

(56) Documents cités:
- EP-A- 0 422 974
- EP-A- 0 489 617

## Description

La présente invention est relative à un procédé de production d'un gaz de l'air, notamment d'oxygène, à débit variable par distillation d'air, du type décrit dans le préambule de la revendication 1.

L'invention s'applique en particulier à la production d'oxygène sous pression à débit variable.

Les pressions dont il est question ici sont des pressions absolues, et les débits sont des débits molaires.

Le EP-A-0 422 974 au nom de la Demanderesse décrit un procédé de ce type, dit "procédé à bascule", destiné à la production d'oxygène gazeux à débit variable. Le second fluide en question est de l'air à distiller, qui est condensé suivant un débit variable.

Dans ce procédé connu, il est facile de montrer que pour maintenir constants les débits d'alimentation et de soutirage de l'appareil de distillation, il est nécessaire de faire varier le débit d'air entrant dans le même sens que les variations de la consommation d'oxygène. Dans le cas où l'oxygène est produit sous pression, l'air que l'on condense pour vaporiser l'oxygène liquide est surpressé par un surpresseur additionnel, et, lorsque la demande en oxygène varie, il faut faire varier de façon importante à la fois le débit surpressé et le débit comprimé par le compresseur principal.

Par conséquent, dans ce procédé connu, le compresseur, et éventuellement le surpresseur, sont surdimensionnés de façon importante par rapport au débit nominal d'oxygène à produire. De plus, ils travaillent pendant la majorité du temps à des débits fortement réduits par rapport à leurs capacités, et donc avec un rendement dégradé.

Il a également été proposé de stocker du gaz à produire, sous forme gazeuse, dans une capacité auxiliaire ou "buffer", à une pression supérieure à la pression de production. Cependant, cette solution n'est pas satisfaisante, car elle nécessite la mise en place de buffers de très grande dimension pour faire face à des pointes de consommation de longue durée. De plus, la production de la totalité du gaz à la pression du buffer est coûteuse en énergie.

L'invention a pour but de permettre la production de gaz de l'air à débit variable dans des conditions particulièrement efficaces et économiques.

A cet effet, elle a pour objet un procédé du type précité, caractérisé par la partie caractérisante de la revendication 1.

Ce procédé peut comporter une ou plusieurs des caractéristiques des revendications 2 à 11.

L'invention a également pour objet une installation destinée à la mise en oeuvre d'un tel procédé. Cette installation est décrite dans la revendication 12.

Cette installation peut comporter une ou plusieurs des caractéristiques des revendications 13 à 16.

Un exemple de mise en oeuvre de l'invention va maintenant être décrit en regard des dessins annexés, sur lesquels :
- la Figure 1 représente schématiquement une installation de production d'oxygène sous pression à débit variable conforme à l'invention ;
- la Figure 2 est un diagramme d'échange thermique illustrant la vaporisation de l'oxygène liquide sous la pression de production ; et
- les Figures 3 et 4 représentent schématiquement deux variantes de l'installation.

L'installation représentée à la Figure 1 comprend essentiellement un compresseur d'air principal 1 à débit variable, par exemple du type centrifuge à aubages mobiles, un appareil d'épuration par adsorption 2, une ligne d'échange thermique 3, une turbine 4 de maintien en froid, un appareil 5 de distillation d'air constitué par une double colonne comprenant elle-même une colonne moyenne pression 6 surmontée d'une colonne basse pression 7 ainsi qu'un vaporiseur-condenseur 8, un réservoir d'oxygène liquide 10, un réservoir d'air liquéfié 11, deux pompes 12 et 13, un surpresseur d'air 14 et une capacité auxiliaire ou "buffer" 15. Cette installation est destinée à produire un débit variable d'oxygène gazeux via une conduite de production 16, sous une pression d'environ 15 bars.

Pour décrire le fonctionnement de cette installation, on supposera tout d'abord que la demande d'oxygène gazeux dans la conduite 16 est constante et égale à la production nominale, soit environ 20 % du débit d'air nominal comprimé par le compresseur 1.

Le débit nominal d'air à traiter, comprimé à 6 bars par le compresseur 1 et refroidi à la température ambiante par un réfrigérant 17 à air ou à eau, est épuré dans l'appareil 2, puis divisé en deux flux ayant chacun un débit constant.

Un premier flux est refroidi dans des passages 19 de la ligne d'échange 3 ; une partie est sortie de cette ligne d'échange après un refroidissement partiel, détendue vers 1 bar dans la turbine 4 et insufflée dans la colonne basse pression 7 au voisinage de son point de rosée via une conduite 20 ; le reste poursuit son refroidissement jusqu'au voisinage de son point de rosée sous 6 bars, puis est injecté au bas de la colonne moyenne pression 6 via une conduite 21.

Un second flux est surpressé en 14 jusqu'à une haute pression de condensation définie plus loin, puis est refroidi et liquéfié dans des passages 22 de la ligne d'échange, puis stocké sous forme liquide dans le réservoir 11 après détente à 6 bars dans une vanne de détente 23. Un débit constant d'air liquéfié est soutiré du fond de ce réservoir et est divisé en un premier débit constant sous 6 bars envoyé dans la colonne moyenne pression via une conduite 24, et en un second débit constant détendu vers 1 bar dans une vanne de détente 25 puis injecté dans la colonne basse pression 7.

Le vaporisateur-condenseur 8 vaporise un débit constant d'oxygène liquide en cuve de la colonne basse pression 7 par condensation d'un débit à peu près égal d'azote de tête de la colonne moyenne pression 6. Du "liquide riche" (air enrichi en oxygène) prélevé en cuve de la colonne moyenne pression et détendu vers 1 bar dans une vanne de détente 26 est injecté à un niveau intermédiaire de la colonne basse pression, et du "liquide pauvre "(azote à peu près pur), prélevé en tête de la colonne moyenne pression et détendu vers 1 bar dans une vanne de détente 27, est injecté au sommet de la colonne basse pression.

Un débit constant d'oxygène liquide, correspondant à environ 20 % du débit d'air entrant, passe, via une conduite 28, dans le réservoir 10. Un débit constant identique d'oxygène liquide est soutiré du fond de ce réservoir et divisé en deux flux à débits constants:
- Un premier flux majoritaire, représentant par exemple 80 % du débit total, est comprimé à 15 bars par la pompe 12, puis vaporisé dans des passages 29 de la ligne d'échange et fourni à la conduite 16 de production.
- Un second flux est comprimé par la pompe 13 à une pression très supérieure, par exemple 30 bars, vaporisé dans des passages 30 de la ligne d'échange et fourni à la capacité 15.

La capacité 15 est reliée à la conduite de production 16 via une conduite 33 équipée d'une vanne de détente et de réglage de débit 34, et un débit constant égal à celui du second flux précité est détendu dans cette vanne 34 et envoyé de la capacité 15 à la conduite 16.

En outre, un débit constant d'azote impur, soutiré du sommet de la colonne basse pression, est réchauffé dans des passages 31 de la ligne d'échange et évacué en tant que résiduaire via une conduite 32.

Comme on le voit, l'installation comporte un surpresseur unique 14, de sorte que la condensation de l'air surpressé est utilisée, dans les passages 22 de la ligne d'échange, pour vaporiser à la fois l'oxygène sous 15 bars et l'oxygène sous 30 bars.

Pour cela, on choisit la pression de l'air surpressé comme étant la pression dite "concomitante" à la vaporisation d'oxygène sous 15 bars. Cette pression est celle pour laquelle le genou G de liquéfaction de l'air est voisin du palier P de vaporisation de l'oxygène sous 15 bars, comme représenté sur la Figure 2, sur laquelle les quantités de chaleur échangées Q sont portées en ordonnées et les températures t en abscisses.

Sous cette pression, le genou G précité se trouve à une température inférieure au palier P' de vaporisation de l'oxygène sous 30 bars, comme illustré également sur le diagramme de la Figure 2, mais ceci est tout à fait possible à condition d'évacuer simultanément un produit liquide de l'installation (oxygène ou azote liquide dans cet exemple), suivant l'enseignement du FR-A-2 674 011.

Sur la Figure 2, le point A représente la température d'admission de la turbine 4, et cette température d'admission est choisie de manière à obtenir un écart de température minimal, de l'ordre de quelques degrés, au bout chaud de la ligne d'échange.

A titre d'exemple numérique, on peut choisir une pression d'air surpressé d'environ 40 bars.

Toutes les conduites qui aboutissent à la double colonne 5 et toutes celles qui en partent sont équipées de moyens (non représentés) assurant un débit constant. Ainsi, lorsque la demande d'oxygène gazeux varie, le réglage de cette double colonne n'est pas modifié. De plus, le débit d'oxygène vaporisé en 30 sous la haute pression reste constant.

Lorsque la demande en oxygène augmente, plusieurs cas sont à distinguer :
(1) Si la pointe de consommation est limitée en amplitude à une valeur prédéterminée, par exemple à une valeur égale à 120 % du débit nominal, on prélève un débit supplémentaire correspondant d'oxygène liquide du réservoir 10 au moyen de la pompe 12, en augmentant le débit de pompage de celle-ci, et on le vaporise en 29 sous la pression de production par condensation, en 22, d'air surpressé par le surpresseur 14.
   Ceci correspond au fonctionnement classique de la bascule oxygène liquide/air liquide : le niveau d'oxygène liquide baisse dans le réservoir 10, tandis que le niveau monte dans le réservoir 11.
(2) Si la pointe de consommation est supérieure en amplitude à ladite valeur prédéterminée, deux cas sont à distinguer :
   (a) Si la durée de la pointe de consommation est brève, le débit d'oxygène complémentaire nécessaire, au-delà de la valeur précitée, est prélevé dans la capacité 15, par ouverture plus grande de la vanne 34, et envoyé après détente dans cette vanne dans la conduite de production 16.
      Par exemple, pour une pointe de consommation égale à 160 % du débit nominal, 20 % de débit supplémentaire sont fournis par la pompe 12, et les 40 % restants par la capacité 15.
   (b) Cependant, on comprend que, lorsqu'on prélève un débit supplémentaire de la capacité 15, la pression de celle-ci chute. Par suite, si la pointe de consommation a une durée excessive, le débit d'oxygène supplémentaire, par rapport au débit nominal, doit nécessairement être fourni par des moyens extérieurs, par exemple par un stockage auxiliaire d'oxygène.

Il est à noter que l'invention s'applique également au cas suivant : l'oxygène est produit sous 1 bar environ, et la demande d'oxygène est toujours supérieure à une valeur minimale donnée. Un débit d'oxygène gazeux constant égal à cette valeur minimale peut alors être soutiré directement du bas de la colonne basse pression 7 via une conduite 35, comme indiqué en trait mixte sur la Figure 1, puis réchauffé dans la ligne d'échange. Cette variante permet de réduire la capacité des réservoirs 10 et 11. De même, des productions constantes d'oxygène liquide et/ou d'azote gazeux et/ou d'azote liquide peuvent être assurées simultanément par la double colonne, via des conduites 36 et/ou 37 et/ou 38, également comme indiqué en trait mixte sur la Figure 1.

D'autres variantes de l'invention peuvent être envisagées.

Ainsi, dans la variante de la Figure 3, la pompe 13 est supprimée. Le débit auxiliaire d'oxygène est soutiré sous forme gazeuse de la cuve de la colonne 7, via une conduite 39, est réchauffé en 30 sous la basse pression, puis est comprimé à la haute pression par un compresseur auxiliaire 40 avant d'être introduit dans la capacité 15.

En variante également, le fluide de vaporisation d'au moins l'un des deux débits d'oxygène est de l'azote. En particulier, dans la variante de la Figure 4, où la production d'oxygène est au voisinage de 1 bar, la vaporisation du débit principal s'effectue au moyen du vaporiseur 8 de la double colonne. Ce débit principal est alors soutiré sous forme gazeuse de la cuve de la colonne 7, via une conduite 41, et réchauffé en 29. Le refoulement de la pompe 12 est alors relié à la cuve de la colonne, laquelle alimente le réservoir 10 par gravité.

Dans ce cas, la vaporisation du débit variable d'oxygène produit un débit variable d'azote liquide dans la colonne 6. Pour cette raison, la conduite 38 est reliée à un réservoir 42 d'azote, et le fond de ce réservoir est relié à une pompe 43 de retour d'un débit constant d'azote liquide en tête de la colonne 6.

La bascule est, dans cette variante, une bascule oxygène/azote, et le réservoir 11, à niveau constant, peut être supprimé.

Si l'on combine les variantes des Figures 3 et 4, il n'y a plus d'oxygène à vaporiser dans la ligne d'échange 3. Par suite, les éléments 14, 22, 23, 11, 24 et 25 sont supprimés, et tout l'air entrant est comprimé à 6 bars en 1 et envoyé dans les passages 19.

## Revendications

1. Procédé de production d'un gaz de l'air, notamment d'oxygène, à débit variable par distillation d'air, du type dans lequel on stocke une partie au moins du gaz à produire, sous forme d'un premier liquide, dans un premier réservoir (10); on soutire de ce réservoir un débit variable dudit premier liquide, et on l'amène (en 12, 29; 12, 8, 29) sous forme gazeuse et à la pression de production, ce débit variable étant vaporisé (en 29; 8) en condensant un débit variable correspondant d'un second fluide, notamment d'air à distiller; on stocke ce second fluide condensé, sous forme d'un second liquide, dans un second réservoir (11); et on envoie un débit commandé de ce second liquide à l'appareil de distillation, **caractérisé en ce qu'**on amène un débit auxiliaire du gaz à produire sous forme gazeuse et à une haute pression supérieure à la pression de production, puis on le stocke dans une capacité auxiliaire (15) sous ladite haute pression, et, lors de certaines pointes de consommation dudit gaz, on prélève une partie au moins du gaz excédentaire dans cette capacité auxiliaire, après l'avoir détendu (en 34) à la pression de production.

2. Procédé suivant la revendication 1, **caractérisé en ce qu'**on comprime (en 13) ledit débit auxiliaire, sous forme liquide, à ladite haute pression, et on vaporise sous cette haute pression le débit auxiliaire comprimé, avant de l'introduire dans la capacité auxiliaire (15).

3. Procédé suivant la revendication 2, **caractérisé en ce qu'**on vaporise ledit débit auxiliaire comprimé par échange de chaleur avec ledit second fluide.

4. Procédé suivant la revendication 3, **caractérisé en ce qu'**on vaporise ledit débit variable et ledit débit auxiliaire par échange de chaleur avec ledit second fluide sous une pression de condensation unique.

5. Procédé suivant la revendication 3 ou 4, **caractérisé en ce que** ladite pression de condensation unique est telle que la température de condensation du second fluide est inférieure à la température de vaporisation dudit gaz, au moins sous ladite haute pression.

6. Procédé suivant la revendication 5, **caractérisé en ce que** la température de condensation dudit second fluide sous ladite pression de condensation est concomitante à la température de vaporisation dudit gaz sous la pression de production.

7. Procédé suivant l'une quelconque des revendications 1 à 6, **caractérisé en ce qu'**on soutire un débit constant dudit premier liquide de l'appareil de distillation (5), et **en ce qu'**on fait passer un débit constant dudit second liquide du second réservoir (11) à l'appareil de distillation.

8. Procédé suivant l'une quelconque des revendications 1 à 7, **caractérisé en ce que** le débit auxiliaire représente une fraction minoritaire du débit dudit premier liquide, notamment environ 25% de ce dernier en marche nominale.

9. Procédé suivant l'une quelconque des revendications 1 à 8, **caractérisé en ce que** ledit débit auxiliaire est constant.

10. Procédé suivant l'une quelconque des revendications 1 à 9, **caractérisé en ce que** lesdites pointes de consommation sont des pointes d'amplitude supérieure à une valeur prédéterminée.

11. Procédé suivant l'une quelconque des revendications 1 à 10, **caractérisé en ce que**, jusqu'à un débit excédentaire prédéterminé dudit gaz, ce débit excédentaire est fourni par augmentation dudit débit variable.

12. Installation de production d'un gaz de l'air, notamment d'oxygène, à débit variable, du type comprenant : un appareil de distillation d'air (5); une ligne d'échange thermique (3) pour refroidir l'air à distiller par échange de chaleur avec des produits provenant de l'appareil de distillation; un premier réservoir (10) de stockage dudit gaz sous forme d'un premier liquide; des premiers moyens (12, 29; 12, 8, 29) pour soutirer du premier réservoir un débit variable dudit premier liquide et l'amener sous forme gazeuse et à la pression de production, ces premiers moyens comprenant des seconds moyens (29; 8) pour vaporiser ledit débit variable en condensant un débit variable correspondant d'un second fluide, notamment d'air à distiller, sous forme d'un second liquide; et un second réservoir (11) de stockage du second liquide, **caractérisée en ce qu'**elle comprend des troisièmes moyens (13, 30) pour amener un débit auxiliaire du gaz à produire sous forme gazeuse et à une haute pression supérieure à la pression de production, puis l'introduire dans une capacité auxiliaire (15), et une conduite (33) munie d'une vanne de détente et de réglage de débit (34) et reliant cette capacité auxiliaire à la conduite de production (16) de l'installation.

13. Installation suivant la revendication 12, **caractérisé en ce que** lesdits troisièmes moyens (13, 30) comprennent une pompe (13) pour comprimer ledit débit auxiliaire sous forme liquide, et des moyens (30) pour vaporiser ce débit auxiliaire comprimé.

14. Installation suivant la revendication 13, **caractérisée en ce que** ladite pompe (13) est reliée audit premier réservoir (10).

15. Installation suivant la revendication 13 ou 14, **caractérisée en ce qu'**elle comprend un surpresseur unique (14) amenant ledit second fluide à une pression unique de condensation par échange de chaleur avec ledit débit variable et avec ledit débit auxiliaire.

16. Installation suivant l'une quelconque des revendications 12 à 15, **caractérisée en ce qu'**elle comprend des moyens de soutirage (28) adaptés pour soutirer un débit constant dudit premier liquide de l'appareil de distillation (5), et des moyens pour faire passer un débit constant dudit second liquide du second réservoir (11) à l'appareil de distillation.

## Patentansprüche

1. Verfahren zur Produktion eines Luftgases, insbesondere von Sauerstoff, mit variabler Durchflußmenge durch Luftdestillation, bei dem man zumindest einen Teil des zu produzierenden Gases in Form einer ersten Flüssigkeit in einem ersten Vorratstank (10) speichert; aus diesem Vorratstank eine variable Durchflußmenge der ersten Flüssigkeit abzieht und (bei 12, 29; 12, 8, 29) in Gasform und auf den Produktionsdruck bringt, wobei die variable Durchflußmenge (bei 29; 8) durch Kondensieren einer entsprechenden variablen Durchflußmenge eines zweiten Fluids, insbesondere zu destillierender Luft, verdampft wird; dieses kondensierte zweite Fluid in Form einer zweiten Flüssigkeit in einem zweiten Vorratstank (11) speichert und der Destillationsapparatur eine gesteuerte Durchflußmenge dieser zweiten Flüssigkeit zuführt, **dadurch gekennzeichnet, daß** man eine zusätzliche Durchflußmenge des zu produzierenden Gases in Gasform und auf einen über dem Produktionsdruck liegenden hohen Druck bringt, danach unter diesem hohen Druck in einem zusätzlichen Behälter (15) speichert und bei bestimmten Gasverbrauchsspitzen zumindest einen Teil des in diesem zusätzlichen Behälter enthaltenen überschüssigen Gases (bei 34) auf den Produktionsdruck bringt und danach entnimmt.

2. Verfahren nach Anspruch 1, **dadurch gekennzeichnet, daß** man die zusätzliche Durchflußmenge in flüssiger Form (bei 13) auf den hohen Druck verdichtet und die verdichtete zusätzliche Durchflußmenge vor dem Eintragen in den zusätzlichen Behälter (15) unter diesem hohen Druck verdampft.

3. Verfahren nach Anspruch 2, **dadurch gekennzeichnet, daß** man die verdichtete zusätzliche Durchflußmenge durch Wärmeaustausch mit dem zweiten Fluid verdampft.

4. Verfahren nach Anspruch 3, **dadurch gekennzeichnet, daß** man die variable Durchflußmenge und die zusätzliche Durchflußmenge durch Wärmeaustausch mit dem zweiten Fluid unter einem einzigen Kondensationsdruck verdampft.

5. Verfahren nach Anspruch 3 oder 4, **dadurch gekennzeichnet, daß** man den einzigen Kondensationsdruck so wählt, daß die Kondensationstemperatur des zweiten Fluids kleiner ist als die Verdampfungstemperatur des Gases, zumindest unter dem hohen Druck.

6. Verfahren nach Anspruch 5, **dadurch gekennzeichnet, daß** die Kondensationstemperatur des zweiten Fluids unter dem Kondensationsdruck zur Verdampfungstemperatur des Gases unter dem Produktionsdruck konkomitant ist.

7. Verfahren nach einem der Ansprüche 1 bis 6, **dadurch gekennzeichnet, daß** man aus der Destillationsapparatur (5) eine konstante Durchflußmenge der ersten Flüssigkeit abzieht und eine konstante Durchflußmenge der zweiten Flüssigkeit aus dem zweiten Vorratstank (11) zur Destillationsapparatur leitet.

8. Verfahren nach einem der Ansprüche 1 bis 7, **dadurch gekennzeichnet, daß** es sich bei der zusätzlichen Durchflußmenge um eine untergeordnete Fraktion der Durchflußmenge der ersten Flüssigkeit, insbesondere etwa 25% davon bei Nominalbetrieb, handelt.

9. Verfahren nach einem der Ansprüche 1 bis 8, **dadurch gekennzeichnet, daß** die zusätzliche Durchflußmenge konstant ist.

10. Verfahren nach einem der Ansprüche 1 bis 9, **dadurch gekennzeichnet, daß** es sich bei den Verbrauchsspitzen um Spitzen mit einer über einem vorgegebenen Wert liegenden Amplitude handelt.

11. Verfahren nach einem der Ansprüche 1 bis 10, **dadurch gekennzeichnet, daß** man die überschüssige Durchflußmenge des Gases bis zu einer vorgegebenen überschüssigen Durchflußmenge des Gases durch Erhöhung der variablen Durchflußmenge bereitstellt.

12. Anlage zur Produktion eines Luftgases, insbesondere von Sauerstoff, mit variabler Durchflußmenge, enthaltend: eine Luftdestillationsapparatur (5); eine Wärmeaustauschleitung (3) zum Abkühlen der zu destillierenden Luft durch Wärmeaustausch mit Produkten, die von der Destillationsapparatur kommen; einen ersten Vorratstank (10) zum Speichern des Gases in Form einer ersten Flüssigkeit; erste Einrichtungen (12, 29; 12, 8, 29) zum Abziehen einer variablen Durchflußmenge der ersten Flüssigkeit aus dem ersten Vorratstank und zum Bringen der ersten Flüssigkeit in Gasform und auf den Produktionsdruck, wobei diese ersten Einrichtungen zweite Einrichtungen (29; 8) zum Verdampfen der variablen Durchflußmenge durch Kondensieren einer entsprechenden variablen Durchflußmenge eines zweiten Fluids, insbesondere zu destillierender Luft, in Form einer zweiten Flüssigkeit aufweisen; und einen zweiten Vorratstank (11) zum Speichern der zweiten Flüssigkeit, **dadurch gekennzeichnet, daß** sie dritte Einrichtungen (13, 30) zum Bringen einer zusätzlichen Durchflußmenge des zu produzierenden Gases in Gasform und auf einen über dem Produktionsdruck liegenden hohen Druck und anschließenden Einleiten in einen zusätzlichen Behälter (15) und eine mit einem Entspannungs- und Durchflußregelventil (34) versehene Leitung (33), die diesen zusätzlichen Behälter mit der Produktionsleitung (16) der Anlage verbindet, enthält.

13. Anlage nach Anspruch 12, **dadurch gekennzeichnet, daß** die dritten Einrichtungen (13, 30) eine Pumpe (13) zum Verdichten der zusätzlichen Durchflußmenge in flüssiger Form und Einrichtungen (30) zum Verdampfen der verdichteten zusätzlichen Durchflußmenge enthalten.

14. Anlage nach Anspruch 13, **dadurch gekennzeichnet, daß** die Pumpe (13) mit dem ersten Vorratstank (10) verbunden ist.

15. Anlage nach Anspruch 13 oder 14, **dadurch gekennzeichnet, daß** sie einen einzigen Nachverdichter (14) enthält, der das zweite Fluid durch Wärmeaustausch mit der variablen Durchflußmenge und mit der zusätzlichen Durchflußmenge auf einen einzigen Kondensationsdruck bringt.

16. Anlage nach einem der Ansprüche 12 bis 15, **dadurch gekennzeichnet, daß** sie Abzieheinrichtungen (28), die auf das Abziehen einer konstanten Durchflußmenge der ersten Flüssigkeit aus der Destillationsapparatur (5) ausgelegt sind, und Einrichtungen zum Leiten einer konstanten Durchflußmenge der zweiten Flüssigkeit aus dem zweiten Vorratstank (11) zur Destillationsapparatur enthält.

## Claims

1. Process for producing a gas, in particular oxygen, from air at a variable flow rate by air distillation, of the type in which at least some of the gas to be produced is stored, in the form of a first liquid, in a first storage tank (10); a variable flow of the said first liquid is drawn off from this storage tank and conveyed (in 12, 29; 12, 8, 29) in gaseous form at the production pressure, this variable flow being vaporized (in 29; 8) by condensing a corresponding variable flow of a second fluid, in particular air to be distilled; this condensed second fluid is stored, in the form of a second liquid, in a second storage tank (11); and a controlled flow of this second liquid is sent to the distillation unit, **characterized in that** an auxiliary flow of the gas to be produced is conveyed in gaseous form at a high pressure greater than the production pressure and then stored in an auxiliary tank (15) under the said high pressure, and, during certain peaks in demand of the said gas, at least some of the excess gas is bled off from this auxiliary tank, after having expanded it (in 34) to the production pressure.

2. Process according to Claim 1, **characterized in that** the said auxiliary flow, in liquid form, is compressed (in 13) to the said high pressure and the compressed auxiliary flow is vaporized at this high pressure before letting it into the auxiliary tank (15).

3. Process according to Claim 2, **characterized in that** the said compressed auxiliary flow is vaporized by heat exchange with the said second fluid.

4. Process according to Claim 3, **characterized in that** the said variable flow and the said auxiliary flow are vaporized by heat exchange with the said second fluid at a single condensation pressure.

5. Process according to Claim 3 or 4, **characterized in that** the said single condensation pressure is such that the condensation temperature of the second fluid is less than the vaporization temperature of the said gas, at least at the said high pressure.

6. Process according to Claim 5, **characterized in that** the condensation temperature of the said second fluid at the said condensation pressure is concomitant with the vaporization temperature of the said gas at the production pressure.

7. Process according to any one of Claims 1 to 6, **characterized in that** a constant flow of the said first liquid is drawn off from the distillation unit (5) and **in that** a constant flow of the said second liquid is sent from the second storage tank (11) to the distillation unit.

8. Process according to any one of Claims 1 to 7, **characterized in that** the auxiliary flow represents a minor fraction of the flow of the said first liquid, in particular approximately 25% of the latter, under nominal running conditions.

9. Process according to any one of Claims 1 to 8, **characterized in that** the said auxiliary flow has a constant flow rate.

10. Process according to any one of Claims 1 to 9, **characterized in that** the said peaks in demand are peaks having an amplitude greater than a predetermined value.

11. Process according to any one of Claims 1 to 10, **characterized in that**, up to a predetermined excess flow rate of the said gas, this excess flow rate is achieved by increasing the said variable flow rate.

12. Plant for producing a gas, in particular oxygen, from air at a variable flow rate, of the type comprising: an air distillation unit (5); a heat-exchanger (3) for cooling the air to be distilled by heat exchange with products coming from the distillation unit; a first storage tank (10) for storing the said gas in the form of a first liquid; first means (12, 29; 12, 8, 29) for drawing off a variable flow of the said first liquid from the first storage tank and conveying it in gaseous form at the production pressure, these first means comprising second means (29; 8) for vaporizing the said variable flow by condensing a corresponding variable flow of a second fluid, in particular air to be distilled, in the form of a second liquid; and a second storage tank (11) for storing the second liquid, **characterized in that** it comprises third means (13, 30) for conveying an auxiliary flow of the gas to be produced in gaseous form at a high pressure, greater than the production pressure, and then letting it into an auxiliary tank (15), and a line (33) provided with an expansion and flow-regulating valve (34) and connecting this auxiliary tank to the production line (16) of the plant.

13. Plant according to Claim 12, **characterized in that** the said third means (13, 30) comprise a pump (13) for compressing the said auxiliary flow in liquid form and means (30) for vaporizing this compressed auxiliary flow.

14. Plant according to Claim 13, **characterized in that** the said pump (13) is connected to the said first storage tank (10).

15. Plant according to Claim 13 or 14, **characterized in that** it comprises a single booster (14) conveying the said second fluid at a single condensation pressure by heat exchange with the said variable flow and with the said auxiliary flow.

16. Plant according to any one of Claims 12 to 15, **characterized in that** it comprises drawing-off means (28) designed to draw off a constant flow of the said first liquid from the distillation unit (5) and means for sending a constant flow of the said second liquid from the second storage tank (11) to the distillation unit.
